# EUROPÄISCHE PATENTANMELDUNG

(11) **EP 2 876 233 A1**
(43) Veröffentlichungstag der Anmeldung: **27.05.2015**
(21) Anmeldenummer: 13193772.4
(22) Anmeldetag: 21.11.2013
(51) Int. Cl.: E05B 17/00, E05C 7/06

(54) **Kantriegel und Türdichtungssystem**

(71) Anmelder: Planet GDZ AG, 8317 Tagelswangen (CH)
(72) Erfinder: Dintheer, Andreas, 8308 Illnau (CH)
(74) Vertreter: Clerc, Natalia

(57) **Zusammenfassung**

Ein automatisch betätigbarer Kantriegel weist eine Befestigungsschiene (4) zur Befestigung des Kantriegels in oder an einem Türflügel, einen Betätigungsmechanismus (5) und einen Riegelbolzen (6) mit einer Längsmittelachse (a) auf. Der Betätigungsmechanismus (5) umfasst ein Auslöseelement (50) zur automatischen Verschiebung des Riegelbolzens (6) aus einer Ausgangsposition in eine Verriegelungsposition und eine Rückstellfeder (55) zur Rückstellung des Riegelbolzens (6) von der Verriegelungsposition in die Ausgangsposition. Der Kantriegel weist eine automatische Überbrückung auf, welche bei einer Fehlausrichtung des Riegelbolzens (6) den Betätigungsmechanismus automatisch überbrückt, um eine vollständige Absenkung des Riegelbolzens (6) in die Verriegelungsposition zu verhindern. Der Betätigungsmechanismus weist ferner ein Verschiebeelement (52) auf, auf welchem der Riegelbolzen (6) mit einem Mitnehmer (8) aufliegt, wobei der Riegelbolzen (6) durch Bewegung des Verschiebeelements (52) in die Verriegelungsposition bringbar ist und wobei das Verschiebeelement (52) mittels der Rückstellfeder (55) gemeinsam mit dem aufliegendem Mitnehmer (8) und dem Riegelbolzen (6) in die Ausgangsposition bringbar ist. Der Riegelbolzen (6) ist gemeinsam mit dem Mitnehmer (8) relativ zum Verschiebeelement (52) in Richtung der Längsmittelachse (a) verschiebbar, wobei die Überbrückung durch diese Verschiebbarkeit erfolgt. Dieser Kantriegel ist insbesondere zur Verwendung gemeinsam mit einer Absenkdichtung einsetzbar.

## Beschreibung

### TECHNISCHES GEBIET

Die vorliegende Erfindung betrifft einen automatisch betätigbaren Kantriegel sowie ein Türdichtungssystem mit einem derartigen Kantriegel.

### STAND DER TECHNIK

Aus EP 1 308 590 ist eine Kombination eines Kantriegels mit einer automatisch absenkbaren Türdichtung bekannt. Die Türdichtung weist hierfür eine Durchgangsöffnung auf, welche von einem Verriegelungsbolzen des Kantriegels durchsetzt ist. Die Türdichtung wird über einen dem Türflügel seitlich vorstehenden Auslöseknopf beim Schliessen und Öffnen des Türflügels betätigt. Der Kantriegel wird unabhängig davon mittels eines manuell betätigbaren Hebels abgesenkt und angehoben.

Ferner sind aus dem Stand der Technik automatisch absenkbare Kantriegel bekannt. So offenbart US 4 445 717 einen Kantriegel mit einer automatischen Auslösung beim Schliessen der Tür. Hierfür ist eine Nase vorhanden, welche der seitlichen Stirnfläche des Türflügels vorsteht und welche über einen Kniehebel mit dem Verriegelungsbolzen verbunden ist. Der Bolzen wird entgegen einer Federkraft nach unten abgesenkt. Beim Öffnen der Tür wird der Bolzen aufgrund der Federrückstellkraft wieder angehoben. Diese Vorrichtung weist ferner einen Sicherheitsmechanismus im Falle einer Fehlausrichtung des Verriegelungsbolzens auf. Sollte der Bolzen beim Schliessen der Tür neben der Verriegelungsmulde zu liegen kommen, so wird der mehrteilige Bolzen entgegen einer zweiten Federkraft zusammen geschoben.

In US 6 409 231 ist ebenfalls eine Sicherung für Fehlausrichtungen vorhanden, wobei hier bei einer Fehlausrichtung der Bolzen angehoben wird, wodurch eine am Kniehebel angeordnete Druckfeder gespannt wird. Eine ähnliche Anordnung offenbart auch US 4 005 886.

US 5 004 277 offenbart einen Schlitz, entlang welcher sich eine vertikale Verbindungsstange bewegen kann, um eine Fehlausrichtung zu kompensieren.

### DARSTELLUNG DER ERFINDUNG

Es ist eine Aufgabe der Erfindung, einen automatisch betätigbarer Kantriegel mit einer Überbrückung des Betätigungsmechanismus im Falle einer Fehlausrichtung zu schaffen, welcher relativ einfach und kostengünstig herstellbar ist.

Diese Aufgabe lösen ein Kantriegel mit den Merkmalen des Patentanspruchs 1 sowie ein Türdichtungssystem mit den Merkmalen des Patentanspruchs 13.

Der erfindungsgemässe automatisch betätigbare Kantriegel weist eine Befestigungsschiene zur Befestigung des Kantriegels in oder an einem Türflügel, einen Betätigungsmechanismus und einen Riegelbolzen mit einer Längsmittelachse auf. Der Betätigungsmechanismus umfasst ein Auslöseelement zur automatischen Verschiebung des Riegelbolzens aus einer Ausgangsposition in eine Verriegelungsposition und eine Rückstellfeder zur Rückstellung des Riegelbolzens von der Verriegelungsposition in die Ausgangsposition. Der Kantriegel weist ferner eine automatische Überbrückung auf, welche bei einer Fehlausrichtung des Riegelbolzens den Betätigungsmechanismus automatisch überbrückt, um eine vollständige Absenkung des Riegelbolzens in die Verriegelungsposition zu verhindern. Der Betätigungsmechanismus weist ein Verschiebeelement auf, auf welchem der Riegelbolzen mit einem Mitnehmer aufliegt, wobei durch Bewegung des Verschiebeelements der Riegelbolzen in die Verriegelungsposition bringbar ist und wobei das Verschiebeelement mittels der Rückstellfeder gemeinsam mit dem aufliegenden Mitnehmer und dem Riegelbolzen in die Ausgangsposition bringbar ist. Der Riegelbolzen ist gemeinsam mit dem Mitnehmer relativ zum Verschiebeelement in Richtung der Längsmittelachse verschiebbar, wobei die Überbrückung durch diese Verschiebbarkeit erfolgt.

Der Riegelbolzen wird somit abgesenkt, wenn sich das Verschiebeelement nach unten verschiebt. Im Falle einer entgegen wirkenden Kraft, z.B. bei Fehlstellung des Riegelbolzens, bleibt er in seiner Lage stehen, auch wenn sich das Verschiebeelement weiter nach unten bewegt. Bei Anhebung des Verschiebeelements nimmt dieses den Riegelbolzen wieder in die Ausgangsposition zurück, sollte sich der Riegelbolzen in einer Zwischenposition befinden.

Eine Fehlstellung des Riegelbolzens tritt zum Beispiel dann auf, wenn keine oder eine falsch platzierte Verriegelungsmulde vorhanden ist. Eine Fehlstellung liegt beispielsweise auch vor, wenn die Verriegelungsmulde im Vergleich zur Bolzenlänge zu flach ausgeführt ist und der Bolzen somit nicht genügend tief in die Mulde eindringen kann.

Vorzugsweise bildet das Verschiebeelement eine Auflagefläche, welche vom Riegelbolzen verschiebbar durchsetzt ist und auf welcher der Mitnehmer aufliegt. Vorzugsweise weist die Auflagefläche eine Durchgangsöffnung auf, welche vom Riegelbolzen verschiebbar durchsetzt ist. Diese Anordnung ist einfach zu montieren und es lassen sich verschieden geformte Riegelbolzen verwenden.

In einer bevorzugten Ausführungsform ist die Rückstellfeder eine Druckfeder, wobei das Verschiebeelement auf diese Rückstellfeder drückt. Dadurch wird die Anzahl der benötigten Teile minimiert.

In einer bevorzugten Ausführungsform ist das Verschiebeelement u-förmig ausgebildet und weist einen oberen und einen unteren Schenkel auf. Der untere Schenkel steht an einer Anschlagfläche der Befestigungsschiene gleitend an und der obere Schenkel ist länger ausgebildet als der untere Schenkel und vom Riegelbolzen verschiebbar durchsetzt. Dies ist eine einfache Weise, um mit möglichst geringem Aufwand die Doppelfunktion des Verschiebeelements, d.h. Betätigung des Riegelbolzens und Spannen der Rückstellfeder, zu ermöglichen.

Vorzugsweise ist das Verschiebeelement eine Druckplatte, welche auf die Druckfeder wirkt. Dank dieser Anordnung lässt sich die Höhe des Kantriegels minimieren. Insbesondere kann das Auslöseelement des Betätigungsmechanismus das oberste Element des Kantriegels sein, mit Ausnahme der Befestigungsschiene. Zudem ist dank der Druckplatte der Zusammenbau des Kantriegels vereinfacht.

In einer bevorzugten Ausführungsform weist der Betätigungsmechanismus einen Kniehebel mit einem ersten Schenkel oder Arm und mit einem schwenkbar mit dem ersten Arm verbundenen zweiten Schenkel oder Arm auf, wobei der erste Arm mit dem Auslöseelement versehen ist, welches der Befestigungsschiene vorsteht, und wobei der zweite Arm mit dem Verschiebeelement wirkverbunden ist. Dies ermöglicht eine optimale Kraftübertragung und minimiert den Platzbedarf. Der zweite Arm kann fest oder lösbar mit dem Verschiebeelement verbunden sein. Vorzugsweise liegt er lediglich lose auf.

Vorzugsweise weist die Befestigungsschiene eine Frontplatte auf zur Auflage auf einer Stirnseite oder einer Seitenfläche des Türflügels. Sie kann auch vertieft angeordnet sein. Der Riegelbolzen ist vorzugsweise so beabstandet bezüglich dieser Frontplatte angeordnet, dass sich der Kniehebel zwischen der Längsmittelachse des Riegelbolzens und der Frontplatte befindet. Der Kniehebel ist somit so klein ausgebildet, dass sich der Riegelbolzen in Richtung seiner Längsmittelachse am Kniehebel vorbei nach oben bewegen kann. Auch dies minimiert die gesamte Grösse des Kantriegels.

Vorzugsweise ist die Rückstellfeder beabstandet zur Längsmittelachse angeordnet. Vorzugsweise ist die Rückstellfeder zwischen Befestigungsschiene und Riegelbolzen angeordnet. Dank dieser Anordnung lässt sich der Riegelbolzen versetzt zur Befestigungsschiene anordnen, ohne den gesamten Platzbedarf des Kantriegels dadurch wesentlich zu vergrössem. Die Versetzung erfolgt in Richtung senkrecht zur Längsmittelachse. Eine kleine Ausbildung des Kantriegels ist insbesondere in der modernen Architektur willkommen, da die Verwendung eines kleinen Kantriegels die Flexibilität in der Ausgestaltung der Tür nicht wesentlich beeinflusst.

Diese Anordnung des Riegelbolzens und der Rückstellfeder vereinfacht ein Zusammenwirken mit einer Türdichtung, insbesondere einer automatisch absenkbaren Absenkdichtung. Der Riegelbolzen lässt sich auch mit anderen Türdichtungsarten kombinieren, beispielsweise mit manuell betätigbaren Absenkdichtungen oder mit Schleifdichtungen. Da der Riegelbolzen dank seiner seitlichen Versetzung die Türdichtung beabstandet zum türstimseitigen Ende der Dichtung durchsetzt, lässt sich bei geschlossener Tür auch dieser stirnseitige Bereich des Türflügels genügend abdichten. Der erfindungsgemässe Kantriegel lässt sich jedoch auch ohne Absenkdichtungen einsetzen.

In einer bevorzugten Ausführungsform weist der Kantriegel ferner eine Kraftübertragungsfeder auf, welche mit einem ersten Ende auf den Riegelbolzen wirkt und mit einem zweiten Ende auf das Verschiebeelement wirkt. Diese Kraftübertragungsfeder dient dazu, die bei Aktivierung des Auslöseelements auf das Verschiebeelement wirkende Absenkkraft mindestens teilweise auf den Riegelbolzen zu übertragen. Stösst der Riegelbolzen beim Absenken auf ein Hindernis, so drückt die Kraftübertragungsfeder zuerst den Bolzen weiter nach unten. Ein kleines oder mit geringer Kraft verschiebbares Hindernis lässt sich dadurch vom Bolzen überwinden. Dies ist insbesondere bei Verwendung des Kantriegels mit einer Dichtung vorteilhaft, um Reibungskräfte zwischen Elementen der Dichtung und des Riegelbolzens während des Absenkens zu überwinden. Lässt sich das Hindernis jedoch nur mit erhöhter Kraft überwinden, so greift die Überbrückung ein und der Riegelbolzen bleibt stehen und verschiebt sich somit relativ zu dem sich weiter nach unten absenkenden Verschiebeelement. Derartige grössere Hindernisse sind beispielsweise die oben erwähnten Fehlstellungen des Bolzens.

Vorzugsweise umgibt die Kraftübertragungsfeder den Riegelbolzen, wobei die Kraftübertragungsfeder mit einem ersten Ende auf einer dem Mitnehmer gegenüberliegenden Seite des Verschiebeelements an diesem anliegt und mit einem zweiten Ende auf einer den Riegelbolzen umgebende, mit diesem fest verbundene Auflagefläche aufliegt. Vorzugsweise ist die Kraftübertragungsfeder eine Druckfeder. Dies vereinfacht die Montage des Türdichtungssystems und minimiert die Grösse des Systems.

Vorzugsweise weisen die Rückstellfeder und die Kraftübertragungsfeder je eine Längsachse auf, welche beabstandet und parallel zueinander verlaufen.

In einer bevorzugten Ausführungsform weist die Befestigungsschiene ein erstes Führungselement und der Mitnehmer ein zweites Führungselement auf, welches mit dem ersten Führungselement im Eingriff steht. Der Riegelbolzen ist bei Überbrückung des Betätigungsmechanismus mittels dieser zwei Führungselemente geradlinig entlang seiner Längsmittelachse verschiebbar. Diese Führung ist bei allen erfindungsgemässen Ausführungsformen der Kantriegel vorteilhaft. Insbesondere bei einer Verwendung mit einer Türdichtung ist sie nützlich, da sich auch hier der Kantriegel aufgrund der zu passierenden Teile der Dichtung nicht quer zur Längsrichtung verschieben kann.

Die Federkraft der Rückstellfeder kann unabhängig von der Federkraft der Kraftübertragungsfeder gewählt werden. Es können insbesondere relativ leichte Federn verwendet werden.

Das erfindungsgemässe Türdichtungssystem weist eine Türdichtung und einen Kantriegel auf, wobei die Türdichtung ein Dichtungsgehäuse und ein Dichtungselement aufweist und wobei das Dichtungsgehäuse sowie das Dichtungselement eine Durchführungsöffnung zur Durchführung des Riegelbolzens aufweisen. Vorzugsweise weist die Türdichtung eine Trägerschiene mit daran angeordnetem Dichtungselement auf, wobei die Trägerschiene gemeinsam mit dem Dichtungselement automatisch bezüglich des Dichtungsgehäuses absenkbar und anhebbar ist. Vorzugsweise erfolgt die Absenkung und Anhebung des Dichtungselements unabhängig von der Betätigung des Riegelbolzens.

Weitere Ausführungsformen sind in den abhängigen Ansprüchen angegeben.

### KURZE BESCHREIBUNG DER ZEICHNUNGEN

Eine bevorzugte Ausführungsform der Erfindung ist im Folgenden anhand der Zeichnungen beschrieben, die lediglich zur Erläuterung dienen und nicht einschränkend auszulegen sind. In den Zeichnungen zeigen:
- Figur 1: eine perspektivische Darstellung eines Türdichtungssystems mit einem erfindungsgemässen Kantriegel in Kombination mit einer Absenkdichtung;
- Figur 2: eine Vorderansicht des Türdichtungssystems gemäss Figur 1;
- Figur 3: eine Seitenansicht des Türdichtungssystems gemäss Figur 1;
- Figur 4: verschiedene Varianten eines Querschnitts eines Riegelbolzens gemäss Figur 1;
- Figur 5: eine Ansicht des Türdichtungssystems gemäss Figur 1 von oben;
- Figur 6: eine erste Variante des Türdichtungssystems in der Ansicht gemäss Figur 5;
- Figur 7: eine zweite Variante des Türdichtungssystems in der Ansicht gemäss Figur 5;
- Figur 8: eine zweite perspektivische Ansicht des Türdichtungssystems gemäss Figur 1;
- Figur 9: einen Längsschnitt durch das Türdichtungssystem gemäss Figur 1 in einer unbetätigten und somit angehobenen Ausgangsposition des Riegelbolzens;
- Figur 10: einen Längsschnitt durch das Türdichtungssystem gemäss Figur 1 in einer betätigten und somit abgesenkten Verriegelungsposition des Riegelbolzens und
- Figur 11: einen Längsschnitt durch das Türdichtungssystem gemäss Figur 1 bei einer Fehlausrichtung mit überbrücktem Betätigungsmechanismus.

### BESCHREIBUNG BEVORZUGTER AUSFÜHRUNGSFORMEN

Die Figuren zeigen ein erfindungsgemässes Türdichtungssystem mit einem erfindungsgemässen Kantriegel sowie mit einer Türdichtung. Derartige Türdichtungssysteme werden üblicherweise in mehrflügeligen Türen eingesetzt. Der Kantriegel ist dabei vorzugsweise im Standflügel angeordnet, d.h. in demjenigen Türflügel der zwei-oder mehrflügeligen Tür, welcher üblicherweise geschlossen bleibt bzw. separat noch fixiert werden muss, damit die mehrflügelige Tür geschlossen bleibt. Der Kantriegel ist schlossseitig angeordnet, also dem anderen Flügel, dem Gehflügel, zugewandt.

In der erfindungsgemässen Lösung wird der Kantriegel angehoben, wenn der Gehflügel geöffnet wird. Somit kann auch der Standflügel bewegt werden. Dieses Türdichtungssystem eignet sich für alle Typen von mehrflügeligen Türen, insbesondere auch für Brand- oder Rauchschutztüren.
Die Türdichtung ist in diesem Beispiel eine mechanisch automatisch absenkbare Türdichtung. Sie ist an einer unteren Stirnseite oder in einer stirnseitigen Nut eines Türflügels befestigt, beispielsweise angeschraubt. Derartige Türdichtungen dienen üblicherweise als Schutz vor Lichtdurchlass von einem Raum zum anderen, als Schallschutz und als Schutz vor Luftzug. Derartige Türdichtungen sind beispielsweise aus EP 0 338 974 bekannt. Wird die Dichtung in Minergiehäusern® eingesetzt, weist sie üblicherweise einen Luftkanal für einen Luftdurchlass von einem Gebäuderaum zum benachbarten Raum auf.

Die Türdichtung weist, wie in den Figuren 1 und 2 erkennbar ist, ein Dichtungsgehäuse 1 mit einer darin gehaltenen Trägerschiene 3 auf. Gehäuse 1 und Schiene 3 sind vorzugsweise aus einem Aluminiumprofil gefertigt. Beide sind vorzugsweise u-förmig ausgebildet, wobei das Gehäuse 1 nach unten offen und die Trägerschiene 3 vorzugsweise nach oben offen ausgebildet ist. An der Trägerschiene 3 ist ein ein- oder mehrstückiges Dichtungselement 2 befestigt, welches vorzugsweise aus einem elastomeren Material, beispielsweise Silikon, besteht.

Die Trägerschiene 3 ist gemeinsam mit dem Dichtungselement 2 relativ zum Dichtungsgehäuse 1 anhebbar und absenkbar. Hierzu ist ein nicht sichtbarer, mechanisch automatisch aktivierbarer Absenkmechanismus vorhanden, wie er ebenfalls aus dem Stand der Technik bekannt ist. Beispielweise offenbaren EP 0 509 961, DE 19 516 530, DE 35 26 720 sowie DE 34 27 938 derartige Absenkmechanismen. Die Aktivierung erfolgt vorzugsweise einseitig. Der Dichtung steht hierfür vorzugsweise auf einer Stirnseite ein Auslöseelement in Form eines federbelasteter Betätigungsstabs vor, welcher beim Schliessen des Türflügels am seitlichen Türrahmen ansteht und dadurch eingedrückt wird. Der Stab ist mit einer Kraftübertragungsstange verbunden, welche im oberen Bereich des Gehäuses 1 verläuft. Im Gehäuse sind ferner eine oder mehrere Blattfedern gehalten, welche mit ihrem jeweiligen ersten Ende an der Kraftübertragungsstange und mit ihrem jeweiligen zweiten Ende am Gehäuse 1 befestigt sind. Ein mittlerer Bereich der Blattfedern ist jeweils an der Trägerschiene 3 befestigt. Wird der Betätigungsstab eingedrückt, werden die Blattfedern zusammengedrückt und die Trägerschiene 3 abgesenkt. Das Dichtungselement 2 liegt dichtend auf dem Boden auf und verschliesst den Spalt zwischen Unterseite des Türflügels und dem Boden. Wird die Tür wieder geöffnet, werden die Blattfedern wieder entlastet und die Trägerschiene 3 wird zusammen mit dem Dichtungselement 2 wieder angehoben.

Es ist selbstverständlich auch möglich, dass der erfindungsgemässe Kantriegel mit einer Türdichtung verwendet wird, welche einen anderen mechanisch automatisch aktivierbaren Absenkmechanismus aufweist. Ebenso kann im Gehäuse 1 lediglich eine Schleifdichtung angeordnet sein, welche nicht relativ zum Gehäuse anhebbar und absenkbar ist. Des Weiteren ist es möglich, dass im Gehäuse 1 eine Magnetdichtung angeordnet ist oder dass die Dichtung elektrisch aktiviert wird.

Der erfindungsgemässe Kantriegel weist ein Gehäuse, hier Befestigungsschiene 4 genannt, zur Befestigung an oder in einer Stirnseite des hier nicht dargestellten Türflügels auf. Vorzugsweise ist er an einer seitlichen Stirnseite im unteren oder oberen Endbereich des Türflügels befestigt. Die Befestigungsschiene 4 ist vorzugsweise eine u-förmige Profilschiene, welche zum Türflügel hin offen ausgebildet ist. Sie besteht vorzugsweise aus Stahl. Sie kann beispielsweise mittels einer Schraube 42 am Türflügel befestigt sein.

An einem unteren Ende der Befestigungsschiene 4 ist eine Befestigungsplatte 41 vorhanden. Sie ist vorzugsweise einstückig mit der restlichen Befestigungsschiene 4 ausgebildet. Sie liegt auf einer oberen Fläche des Dichtungsgehäuses 1 auf. In der Befestigungsplatte 41 ist eine Durchgangsöffnung 411 in Form eines Langlochs vorhanden. Diese Öffnung 411 liegt im montierten Zustand des Kantriegels über einer Durchgangsöffnung 10 der Gehäuseschiene 1 und ist vorzugsweise wesentlich grösser ausgebildet als ein unteres Ende eines Riegelbolzens 6. Eine nach oben in den Türflügel ragende Schraube 45 durchsetzt die Befestigungsplatte 41. Mittels dieser Schraube 45 lässt sich das Dichtungsgehäuse 1 am Türflügel befestigen.

Im vorderen, stirnseitigen Bereich der Befestigungsschiene 4 ist ein u-förmiger Befestigungsbügel 44 vorhanden. Dieser greift mit einem Schenkel in die Befestigungsschiene 4 ein und mit einem zweiten, zum ersten Schenkel parallel verlaufenden Schenkel in die Gehäuseschiene 1. Dieser Bügel 44 verbindet somit Schiene 4 und Gehäuse 1 in ihrem vorderen Bereich miteinander. Das Langloch 411 sowie der Bügel 44 ermöglichen eine einfache Montage von Kantriegel und Dichtung.

Der erfindungsgemässe Kantriegel weist zudem einen Betätigungsmechanismus 5 auf. Dieser umfasst ein Auslöseelement 50, welches eine Durchgangsöffnung einer Frontplatte 40 der Befestigungsschiene 4 durchsetzt und dieser vorsteht.

Das Auslöseelement 50 lässt sich in unterschiedlichen Formen ausgestalten, wie die Beispiele in den Figuren 5 bis 7 zeigen. So kann es gemäss den Figuren 5 und 6 asymmetrisch ausgebildet sein und in Bewegungsrichtung des Standflügels beim Schliessen dieses Standflügels eine abgeschrägte oder sogar gebogene Gleitflanke 501 aufweisen. Es kann jedoch gemäss Figur 7 auch symmetrisch ausgebildet sein mit zwei gegenüberliegenden schrägen Gleitflanken 501, welche in einer gemeinsamen Spitze enden. Der hier dargestellten Kantriegel wird mechanisch aktiviert, indem das Auslöseelement 50 beim Schliessen des Standflügels bzw. des Gehflügels oder durch andere externe Krafteinwirkung eingedrückt wird. Falls der Kantriegel elektrisch betätigt ist, z.B. durch Verwendung eines Motors, so muss das Auslöseelement nicht vorstehen. In diesem Fall kann das Auslöseelement ein Schalter sein, welcher manuell und/oder mittels eines Signals aktivierbar ist.

Das Auslöseelement50 ist, wie in Figur 3 gut erkennbar ist, Teil eines Kniehebels 51. Dieser ist hinter der Frontplatte 40 angeordnet und kommt in einer entsprechenden Nut des Türflügels zu liegen. Das Auslöseelement 50 bildet die Verlängerung eines ersten Schenkels 510 des Kniehebels 51. Dieser erste Schenkel 510 ist um eine fest mit der Befestigungsschiene 4 verbundene Schwenkachse 512 schwenkbar. An dem dem Auslöseelement 50 gegenüberliegenden freien Ende des ersten Schenkels 510 ist ein zweiter Schenkel 511 schwenkbar mit diesem verbunden. Ein dieser Verbindung gegenüberliegendes Ende des zweiten Schenkels 511 ist mit einem Verschiebeelement 52 wirkverbunden. Das Verschiebeelement ist in diesem Beispiel eine Druckplatte 52. Vorzugsweise liegt das genannte Ende des zweiten Schenkels 511 lose auf dieser Druckplatte 52 und kann auf ihr abrollen. Eine entsprechende Rollachse ist mit dem Bezugszeichen 513 versehen. Ein Anschlagstift 53 dient als oberer Anschlag für den ersten Schenkel 510, wobei der Schenkel 510 sowohl bei aus der Befestigungsschiene 4 herausragendem Auslöseelement 50, d.h. in einer Ausgangsposition, wie auch bei vollständig eingedrücktem Element 50, d.h. in einer Verriegelungsposition, am Anschlagstift 53 ansteht.

Die Druckplatte 52 verläuft annähernd senkrecht zur Frontplatte 40 und ist innerhalb der Befestigungsschiene 4 relativ zu dieser beweglich gehalten. Vorzugsweise ist sie u-förmig ausgebildet, wobei ein erster oberer Schenkel 520 länger ausgebildet ist als ein zweiter unterer Schenkel 521. Der untere Schenkel 521 liegt vorzugsweise mit seinem freien Ende gleitend an einer hinteren Anschlagsfläche 43 der Befestigungsschiene 4 an und wird dadurch in seiner vertikalen Bewegung geführt

Der untere Schenkel 521 drückt auf ein erstes Ende einer Rückstellfeder 55, hier eine Druckfeder. Diese Rückstellfeder 55 erstreckt sich parallel zur Frontplatte 40 der Befestigungsschiene 4 und steht mit ihrem zweiten Ende auf der Befestigungsplatte 41 auf.

Der obere Schenkel 520 weist eine Durchgangsöffnung 522 (siehe Figur 9) auf, welche vom Riegelbolzen 6 durchsetzt ist. Der Riegelbolzen 6 weist eine Längsmittelachse a auf, welche sich parallel zur Längsachse der Rückstellfeder 55 erstreckt.

Der Riegelbolzen 6 weist einen oberen Bereich, den Bolzenhals 60, und einen anschliessenden unteren Bereich, den Bolzenkörper 61 auf. Der Bolzenhals 60 weist vorzugsweise einen runden Querschnitt auf und er ist relativ zur Druckplatte 52 innerhalb der Durchgangsöffnung verschiebbar gehalten. Der Bolzenhals 60 ist fest mit einem Mitnehmer 8 verbunden, welcher oberhalb des oberen Schenkels 520 der Druckplatte 52 angeordnet ist und in einer Ausgangsposition auf diesem lose aufliegt. Der Mitnehmer 8 ist vorzugsweise als Platte ausgebildet. Der Bolzenhals 61 weist ein Aussengewinde 63 auf, welches ein Innengewinde des Mitnehmers 8 kämmt. Dadurch lässt sich der von der Druckplatte 52 nach unten ragende Abschnitt des Bolzens 6 in seiner Länge einstellen. Somit kann der Kantriegel dem Absenkhub der Türdichtung sowie dem Abstand zwischen Boden B und Unterseite der Tür entsprechend angepasst werden. Diese Einstellbarkeit ist in Figur 3 mit dem kreisförmigen Pfeil dargestellt.

Der Mitnehmer 8 weist eine vorstehende Nase 80 auf, welche in einen vertikal verlaufenden Spalt 46, gebildet in der Anschlagsfläche 43 der Befestigungsschiene 4, eingreift und geführt in diesem Spalt 46 verschiebbar ist. Spalt 46 und Nase 80 bilden somit eine Nut/Nutsteinverbindung und bilden eine Verdrehsicherung für den Riegelbolzen 6. Dies ist in Figur 8 erkennbar.

Am oberen freien Ende des Bolzenhals 60 ist ein radial nach aussen vorstehender Ring 62 angeordnet. Er dient als oberer Anschlag, wenn die Höhe des Riegelbolzens 6 mittels des Gewindes 63 eingestellt wird.

Im unteren Bereich des Bolzenhals 60, d.h. unterhalb der Druckplatte 52, ist ein erster Anschlagring 70 für eine Kraftübertragungsfeder 7 vorhanden. Auch diese Kraftübertragungsfeder 7 ist vorzugsweise eine Druckfeder. Sie umgibt den Bolzenhals 60 und steht an der Unterseite des oberen Schenkels 520 der Druckplatte 52 an. Hierfür kann ein zweiter Anschlagring 71 an der Kraftübertragungsfeder 7 befestigt sein. Vorzugsweise ist die Kraftübertragungsfeder 7 vorgespannt.

Der Querschnitt des Bolzenkörpers 61 kann rund, rechteckig, oval oder quadratisch sein, wie dies in Figur 4 dargestellt ist. Er kann auch eine andere Form aufweisen. Er durchsetzt nicht nur die Durchgangsöffnung 411 der Befestigungsplatte 41, sondern auch Durchgangsöffnungen in der Absenkdichtung. Die Dichtung weist hierfür sowohl im Gehäuse wie auch im Dichtungselement 2 und gegebenenfalls in der Trägerschiene 3 je eine Durchgangsöffnung 10, 20 auf, welche miteinander und mit dem Langloch 411 der Befestigungsplatte 41 fluchten. Es ist zudem möglich, dass ein Führungselement in der Absenkdichtung angeordnet ist, um den Riegelbolzen in seiner Bewegung relativ zur Dichtung zu führen. Dies ist bereits aus EP 1 308 590 bekannt.

Der Bolzenkörper 61 steht in diesem Beispiel bereits im angehobenen Zustand, d.h. in der Ausgangsposition, dem Dichtungselement 2 unten vor. Dies muss nicht zwingend der Fall sein, er kann auch innerhalb oder sogar oberhalb der Dichtung enden bzw. er kann mit der unteren Kante des Dichtungselements fluchten.

Anhand der Figuren 9 bis 11 wird im Folgenden die Funktionsweise des erfindungsgemässen Kantriegels und des erfindungsgemässen Türdichtungssystems beschrieben:
Das Bezugszeichen B bezeichnet einen Gebäudeboden und L ist eine Verriegelungsmulde, d.h. eine Vertiefung in diesem Boden B, in welche der Riegelbolzen 6 beim Schliessen des Türflügels eingreifen soll.

In Figur 9 ist die Situation bei geöffneter Tür dargestellt, d.h. die Ausgangsposition. Mindestens der Gehflügel ist offen. Der dargestellt Kantriegel und auch die Türdichtung des Stehflügels befinden sich im angehobenen Zustand. Das Betätigungselement 50 steht der Frontplatte 40 vor. Auch die nicht dargestellte Betätigungsstange der Dichtung steht in Längsrichtung der Dichtung dem Gehäuse 1 vor. Diese Stange ragt üblicherweise aus dem anderen, hier nicht dargestellten stirnseitigen Ende der Dichtung heraus.

Der Kniehebel 51 ist in Figur 9 unbelastet und die Rückstellfeder 55 entspannt. Die Druckplatte 52 befindet sich somit in ihrer oberen Position. Auch die Kraftübertragungsfeder 7 ist unbelastet und der Riegelbolzen 7 durchsetzt zwar die Dichtung; sein unteres Ende befindet sich jedoch beabstandet zum Boden B und zur Verriegelungsmulde L.

In der Situation gemäss Figur 10 sind der nicht dargestellte Gehflügel und der Standflügel geschlossen, d.h. die Verriegelungsposition ist dargestellt. Die Betätigungsstange der Absenkdichtung ist durch Anlage am Türrahmen eingedrückt und das Dichtelement 2 ist abgesenkt. Es liegt dichtend auf dem Boden B auf. Das Auslöseelement 50 des Kantriegels steht ebenfalls am nicht dargestellten Türrahmen an und wird dadurch hineingedrückt. Der Kniehebel 51 ist aktiviert und drückt nun die Druckplatte 52 nach unten. Die Rückstellfeder 55 wird gespannt. Der Mitnehmer 8 und der Riegelbolzen 6 senken sich gemeinsam mit der Druckplatte 52 ab. Dabei bewegt sich der Mitnehmer 8 geführt entlang dem Spalt bzw. der Führungsnut 46 und dient gemeinsam mit der Kraftübertragungsfeder 7 als Verdrehsicherung für den Riegelbolzen 6. Der Riegelbolzen 6 greift in die Verriegelungsmulde L ein, ohne am Grund der Mulde aufzuliegen. Der Standflügel ist nun verriegelt.

Wird der Gehflügel oder der Standflügel wieder geöffnet, so entfällt die externe Kraft auf das Auslöseelement 50. Die Rückstellfeder 55 entspannt sich wieder und drückt das Auslöseelement 50 nach aussen. Die Druckplatte 52 wird angehoben und hebt dank des Mitnehmers 8 auch den Riegelbolzen 6 wieder in seine Ausgangsposition an. Zudem wird unabhängig davon durch Entlastung des Betätigungsstabes die Trägerschiene 3 mit dem Dichtelement 2 angehoben. Das heisst, die Ausgangsposition gemäss Figur 9 ist wieder erreicht.

Ist beim Schliessen des Stehflügels und des Gehflügels nun jedoch keine oder eine zu geringe Vertiefung im Boden B vorhanden, so kommt die Überbrückung bzw. Sicherung zum Einsatz. Diese Situation ist in Figur 11 dargestellt. Die Überbrückung bzw. Sicherung ist im Wesentlichen durch die Verschiebbarkeit des Riegelbolzens 6 relativ zur Druckplatte 52 gebildet. Wird das Auslöseelement 50 beim Schliessen des Stehflügels von einem Anschlag, z.B. dem Gehflügel, eingedrückt, senkt sich zuerst der Riegelbolzen 6 gemeinsam mit der Druckplatte 52 ab. Sobald er jedoch am Boden oder an einem anderen massiven Hindernis ansteht und die Federkraft der Kraftübertragungsfeder 7 zu gering ist, bleibt der Riegelbolzen 6 in dieser Position stehen, während sich die Druckplatte 52 weiter absenkt. Die Druckplatte 52 distanziert sich somit vom Mitnehmer 8. Die Trägerschiene 3 mit dem Dichtelement 2 kann trotzdem abgesenkt werden, da die Betätigungsstange und der entsprechende Absenkmechanismus der Dichtung unabhängig vom Kantriegel funktioniert.

Beim Öffnen des Stehflügels oder des Gehflügels hebt sich die Dichtung wieder an. Zudem wird auch hier die Rückstellfeder 55 des Kantriegels entspannt, wodurch die Druckplatte 52 angehoben wird. Sobald sie den in einer Zwischenposition stehen gebliebenen Mitnehmer 8 erreicht hat, nimmt sie ihn und somit auch den Riegelbolzen 6 nach oben in die Ausgangsposition mit. Das Auslöseelement 50 wird wieder aus der Frontplatte 40 hinausgeschwenkt.

Die Kraftübertragungsfeder 7 ist nicht zwingend notwendig. Ist sie jedoch wie in diesem Beispiel dargestellt vorhanden, wirkt die Kraftübertragungsfeder 7 beim Absenken der Druckplatte 52 als kraftübertragendes Glied auf den Riegelbolzen 6. Stösst der Riegelbolzen 6 auf ein überwindbares Hindernis bzw. muss er beim Durchdringen der Dichtung seitliche Reibungskräfte überwinden, so wird er sich nach unten bewegen, solange diese Kräfte kleiner als die Federkraft der Kraftübertragungsfeder 7 sind. In den Figuren 9 und 10 ist die Kraftübertragungsfeder 7 somit entspannt oder leicht vorgespannt. In Figur 11 bildet der Boden ein unüberwindbares Hindernis für den Bolzen 6. Dadurch wird nun die Kraftübertragungsfeder 7 durch die weitere Verschiebung der Druckplatte 52 zusammengedrückt und somit gespannt. Wird die Tür wieder geöffnet bzw. die Druckplatte 52 angehoben, so kann sich auch die Kraftübertragungsfeder 7 wieder entspannen bzw. in ihre Ausgangsposition zurückgehen. Ferner dient diese Feder 7 als Verdrehsicherung für den Bolzen 6.

Der erfindungsgemässe Kantriegel und das erfindungsgemässe Dichtungssystem lassen sich auch an einer oberen Stirnseite der Tür einsetzen. In diesem Fall ist die vorgespannte Kraftübertragungsfeder 7 zwingend vorhanden und liefert eine Gegenkraft zur Gewichtskraft des Riegelbolzens. Die in der Beschreibung und in den Patentansprüchen verwendeten Begriffe wie "anheben", "absenken" und ähnliches beziehen sich somit auch auf diese Verwendungsart, wobei "anheben" als Einziehen des Dichtungselements in die Gehäuseschiene und "absenken" als Ausfahren des Dichtungselements aus der Gehäuseschiene in eine dichtende Stellung zu verstehen ist.

Der erfindungsgemässe Kantriegel eignet sich insbesondere für den Einsatz mit Türdichtungen, vorzugsweise mit Absenkdichtungen.

**BEZUGSZEICHENLISTE**

| | | | |
|---|---|---|---|
| 1 | Dichtungsgehäuse | 513 | Rollachse |
| 10 | Durchgangsöffnung | 52 | Druckplatte |
| 2 | Dichtungselement | 520 | erster Schenkel |
| 20 | Durchgangsöffnung | 521 | zweiter Schenkel |
| 3 | Trägerschiene | 522 | Durchgangsöffnung |
| 4 | Befestigungsschiene | 53 | Anschlagstift |
| 40 | Frontplatte | 55 | Rückstellfeder |
| 41 | Befestigungsplatte | 6 | Riegelbolzen |
| 411 | Langloch | 60 | Bolzenhals |
| 42 | Schraube | 61 | Bolzenkörper |
| 43 | Anschlagfläche | 62 | Ring |
| 44 | Befestigungsbügel | 63 | Gewinde |
| 45 | Befestigungsschraube | 7 | Kraftübertragungsfeder |
| 46 | Spalt | 70 | erster Anschlagring |
| 5 | Betätigungsmechanismus | 71 | zweiter Anschlagring |
| 50 | Auslöseelement | 8 | Mitnehmer |
| 501 | Gleitflanke | 80 | Nase |
| 51 | Kniehebel | | |
| 510 | erster Schenkel | B | Boden |
| 511 | zweiter Schenkel | L | Verriegelungsmulde |
| 512 | Schwenkachse | a | Längsmittelachse |

## Patentansprüche

1. Automatisch betätigbarer Kantriegel
mit einer Befestigungsschiene (4) zur Befestigung des Kantriegels in oder an einem Türflügel,
mit einem Betätigungsmechanismus (5) und
mit einem Riegelbolzen (6),
wobei der Betätigungsmechanismus (5) ein Auslöseelement (50) zur automatischen Verschiebung des Riegelbolzens (6) aus einer Ausgangsposition in eine Verriegelungsposition und eine Rückstellfeder (55) zur Rückstellung des Riegelbolzens (6) von der Verriegelungsposition in die Ausgangsposition umfasst, wobei der Kantriegel eine automatische Überbrückung aufweist, welche bei einer Fehlausrichtung des Riegelbolzens (6) den Betätigungsmechanismus automatisch überbrückt, um eine vollständige Absenkung des Riegelbolzens (6) in die Verriegelungsposition zu verhindern, wobei der Riegelbolzen (6) eine Längsmittelachse (a) aufweist,
**dadurch gekennzeichnet,**
**dass** der Betätigungsmechanismus ein Verschiebeelement (52) aufweist, auf welchem der Riegelbolzen (6) mit einem Mitnehmer (8) aufliegt, wobei durch Bewegung des Verschiebeelements (52) der Riegelbolzen (6) in die Verriegelungsposition bringbar ist und wobei das Verschiebeelement (52) mittels der Rückstellfeder (55) gemeinsam mit dem aufliegendem Mitnehmer (8) und dem Riegelbolzen (6) in die Ausgangsposition bringbar ist,
**dass** das Verschiebeelement (52) relativ zum Riegelbolzen (6) und Mitnehmer (8) in Richtung der Längsmittelachse (a) verschiebbar ist und dass die Überbrückung durch diese Verschiebbarkeit erfolgt.

2. Kantriegel nach Anspruch 1, wobei das Verschiebeelement (52) eine Auflagefläche bildet, welche vom Riegelbolzen (6) verschiebbar durchsetzt ist und auf welcher der Mitnehmer (8) aufliegt.

3. Kantriegel nach Anspruch 2, wobei der Riegelbolzen (6) eine Durchgangsöffnung (522) des Verschiebeelements (52) verschiebbar durchsetzt.

4. Kantriegel nach einem der Ansprüche 1 bis 3, wobei die Rückstellfeder (55) eine Druckfeder ist und wobei das Verschiebeelement (52) auf die Rückstellfeder (55) drückt.

5. Kantriegel nach einem der Ansprüche 1 bis 4, wobei das Verschiebeelement (52) u-förmig ausgebildet ist und einen oberen und einen unteren Schenkel (520, 521) aufweist und wobei der untere Schenkel (521) an einer Anschlagfläche (43) der Befestigungsschiene (4) gleitend ansteht und wobei der obere Schenkel (520) länger ausgebildet ist als der untere Schenkel (521) und vom Riegelbolzen (6) verschiebbar durchsetzt ist.

6. Kantriegel nach einem der Ansprüche 1 bis 5, wobei der Betätigungsmechanismus (5) einen Kniehebel (51) mit einem ersten Arm und einem schwenkbar mit dem ersten Arm verbundenen zweiten Arm aufweist, wobei der erste Arm mit dem Auslöseelement (50) versehen ist, welches der Befestigungsschiene (4) vorsteht, und wobei der zweite Arm mit dem Verschiebeelement (52) wirkverbunden ist.

7. Kantriegel nach Anspruch 6, wobei die Befestigungsschiene (4) eine Frontplatte (40) aufweist zur Auflage auf oder in einem Türflügel und wobei der Riegelbolzen (6) bezüglich dieser Frontplatte (40) so beabstandet angeordnet ist, dass sich der Kniehebel (51) zwischen der Längsmittelachse (a) des Riegelbolzens (6) und der Frontplatte (40) befindet.

8. Kantriegel nach einem der Ansprüche 1 bis 7, wobei die Rückstellfeder (55) beabstandet zur Längsmittelachse (a) angeordnet ist.

9. Kantriegel nach Anspruch 8, wobei die Befestigungsschiene (4) eine Frontplatte (40) aufweist zur Auflage auf oder in einem Türflügel und wobei die Rückstellfeder (55) zwischen der Frontplatte (40) und dem Riegelbolzen (6) angeordnet ist.

10. Kantriegel nach einem der Ansprüche 1 bis 9, wobei eine Kraftübertragungsfeder (7) vorhanden ist, welche mit einem ersten Ende auf den Riegelbolzen (6) wirkt und mit einem zweiten Ende auf das Verschiebeelement (52) wirkt.

11. Kantriegel nach Anspruch 10, wobei die Kraftübertragungsfeder (7) den Riegelbolzen (6) umgibt, wobei die Kraftübertragungsfeder (7) mit einem ersten Ende auf einer dem Mitnehmer (8) gegenüberliegenden Seite des Verschiebeelements (52) an diesem anliegt und mit einem zweiten Ende auf einer den Riegelbolzen umgebende, mit diesem fest verbundenen Auflagefläche (71) aufliegt.

12. Kantriegel nach einem der Ansprüche 1 bis 11, wobei die Befestigungsschiene (4) ein erstes Führungselement (46) aufweist und wobei der Mitnehmer (8) ein zweites Führungselement (80) aufweist, welches mit dem ersten Führungselement (46) in Eingriff steht, und wobei der Riegelbolzen (6) bei Überbrückung des Betätigungsmechanismus mittels dieser zwei Führungselemente (46, 80) geradlinig entlang seiner Längsmittelachse (a) verschiebbar ist.

13. Türdichtungssystem mit einer Türdichtung und einem Kantriegel gemäss einem der Ansprüche 1 bis 12, wobei die Türdichtung ein Dichtungsgehäuse (1) und ein Dichtungselement (2) aufweist und wobei das Dichtungsgehäuse (1) sowie das Dichtungselement (2) eine Durchführungsöffnung (10, 20) zur Durchführung des Riegelbolzens (6) aufweist.

14. Türdichtungssystem nach Anspruch 13, wobei die Türdichtung eine Trägerschiene (3) aufweist, wobei das Dichtungselement (2) an dieser Trägerschiene (3) angeordnet ist und wobei die Trägerschiene (3) gemeinsam mit dem Dichtungselement (2) automatisch bezüglich des Dichtungsgehäuses (1) absenkbar und anhebbar ist.

15. Türdichtungssystem nach Anspruch 14, wobei die Absenkung und Anhebung des Dichtungselements (2) unabhängig von der Betätigung des Riegelbolzens (6) ist.
